# EUROPÄISCHE PATENTSCHRIFT

(11) **EP 0 595 285 B1**
(45) Veröffentlichungstag und Bekanntmachung des Hinweises auf die Patenterteilung: **18.02.1998**
(21) Anmeldenummer: 93117389.2
(22) Anmeldetag: 27.10.1993
(51) Int. Cl.: E05D 1/04, E05D 15/24, E06B 3/48

(54) **Scharnier zur gelenkigen, aushängbaren Verbindung zweier benachbarter Flügelfelder eines Sektional-Tores**
Hinge for the articulated and separable junction of two panels of a sectional door
Charnière pour la jonction articulée et séparable de deux lames d'une porte sectionnelle

(30) Priorität: 29.10.1992 DE 9214706 U
(43) Veröffentlichungstag der Anmeldung: 04.05.1994
(73) Patentinhaber: Gumpp, Martin, D-86850 Fischach (DE)
(72) Erfinder: Gumpp, Martin, D-86850 Fischach (DE)
(74) Vertreter: Liebau, Gerhard, Dipl.-Ing.

(56) Entgegenhaltungen:
- EP-A- 0 370 376
- DE-A- 3 904 918
- DE-U- 8 915 709
- GB-A- 2 157 752

## Beschreibung

Die Erfindung betrifft ein Scharnier zur gelenkigen, aushängbaren Verbindung zweier benachbarter Flügelfelder eines Sektional-Tores (Gliedertores), mit einer oberen Profilleiste, die in geschlossener, vertikaler Stellung der Flügelfelder betrachtet, am oberen horizontalen Längsrand eines Flügelfeldes angeordnet ist und einen Längswulst mit im wesentlichen zylindrischer Mantalfläche aufweist, dessen Wulstachse gegenüber einem an der Flügelgelinnenseite angeordneten Profilinnenschenkel zur Flügelfeldaußenseite hin um mindestens den halben Wulstdurchmesser versetzt ist und der von einer Außenschale mit radialem Abstand teilweise umgeben ist, und mit einer unteren Profi leiste, die am unteren horizintalen Längsrand des anderen Flügelfeldes angeordnet ist, eine den Längswulst der oberen Profilleiste des darunter angeordneten Flügelfeldes teilweise in einem Umfangswinkelbereich von mehr als 180° konzentrisch umfassende, einseitig offene Lagerschale aufweist, die mit ihrer inneren Mantelfläche auf der Mantelfläche des Längswulstes drehbar gelagert ist und deren äußere Mantelfläche von der inneren Mantelfläche der Außenschale mit geringem Abstand umgeben ist und die sich in geschlossener Stellung der Flügelfelder von einer durch die Wulstachse verlaufenden Horizontalebene aus um mindestens 60° Umfangswinkel nach unten erstreckt, wobei die Mantelfläche des Längswulstes mit einer Ausnehmung versehen ist, damit die am unteren Rand des oberen Flügelfeldes angeordnete Profilleiste in einer nur während der Montage vorhanden, extremen Schwenkstellung mit ihrer Lagerschale eingehängt oder ausgehängt werden kann, und wobei an die äußere Mantelfläche der Lagerschale ein zur Wulstachse konzentrischer Kanal angrenzt, in welchen in geschlossener Stellung der Flügelfelder die Außenschale vollständig eintaucht, und der zur Flügelfeldaußenseite hin von einem zur Wulstachse konzentrischen Schalenabschnitt umgeben ist, der die äußere Mantelfläche der Außenschale mit geringem Abstand umgibt und dessen unteres Ende mit einem an der Flügelfeldaußenseite angeordneten Profilaußenschenkel in Verbindung steht, wodurch eine zur darunter liegenden oberen Profilleiste hin gerichtete Nase gebildet ist.

Bei Sektional-Toren, auch Gliedertore genannt, erstrecken sich die übereinander angeordneten Flügelfelder (Paneele) über die gesamte Torbreite von bis zu 12 m. Die Breite dieser Flügelfelder beträgt etwa 35 - 60 cm. Es sind mehrere Flügelfelder übereinander angeordnet und an ihren einander zugekehrten Längsrändern, ähnlich wie die Lamellen eines Rolladens, gelenkig miteinander verbunden. Im Gegensatz zu einem Rolladen werden jedoch beim Hochziehen der Flügelfelder eines Sektional-Tores, d.h. beim Öffnen desselben, diese nicht um eine horizontale Achse aufgewickelt, sondern aus ihrer vertikalen Stellung über seitlich angeordnete, gekrümmte Führungsschienen in eine im wesentlichen horizontale Lage gebracht. Während die Flügelfelder aus ihrer vertikalen in ihre horizontale Lage gebracht werden, werden im oberen Bereich des Sektional-Tores zwei benachbarte Flügelfelder in zunehmendem Maße gegeneinander verschwenkt, wodurch an der Toraußenseite zwischen der Nase und der oberen Profilleiste des darunter angeordneten Flügelfeldes ein breiter Spalt entsteht. Dieser Spalt stellt beim Schließen des Sektionaltores eine Verletzungsgefahr dar, wenn jemand Finger oder Teile der Hand in diesen Spalt steckt. Beim Schließen des Sektionaltores verkleinert sich nämlich der Spalt, da dieser bei geschlossenem Sektionaltor möglichst klein und unsichtbar sein soll.

Bei einem bekannten Scharnier der eingangs erwähnten Art (GB 2 157 752 A) ist die Außenschale in erheblichem Abstand von der Flügelfeldaußenseite etwa in der Mitte der oberen Profilleiste angeordnet. Sie erstreckt sich in geschlossener Stellung der Flügelfelder etwa bis zu der durch die Wulstachse gehenden Horizontalebene. Das gleiche gilt bezüglich des Kanals, in den die Außenschale in geschlossener Stellung der Flügelfelder eingreift. Durch diesen Eingriff soll eine Verstärkung der Gelenkverbindung in geschlossener Stellung der Flügelfelder erreicht werden. Eine derartige Verstärkung ist offenbar dann erforderlich, wenn die beiden Profilleisten aus Kunststoffmaterial bestehen. Bei der bekannten Gelenkverbindung dient jedoch der gegenseitige Eingriff von Außenschale und Kanal ausschließlich der Verstärkung der Gelenkverbindung in geschlossener Stellung der Flügelfelder. Wenn beim Öffnen des Sektional-Tores die benachbarten Flügelfelder gegeneinander verschwenken, tritt die Außenschale aus dem Kanal, wodurch dann beim Schließen des Tores die Gefahr besteht, daß Finger zwischen der Oberkante der Außenschale und den Begrenzungswänden des Kanals eingeklemmt werden. Eine weitere Quetschgefahr besteht außerdem zwischen der Nase und der oberen Profilleiste des darunterliegenden Flügelfeldes.

Der Erfindung liegt daher die Aufgabe zugrunde, ein Scharnier zur gelenkigen, aushängbaren Verbindung zweier benachbarter Flügelfelder eines Sektional-Tores der eingangs erwähnten Art zu schaffen, die einen wirksamen Schutz gegen das Einklemmen von Fingern oder Teilen der Hand beim Schließen des Gliedertores gewährleistet.

Dies wird nach der Erfindung dadurch erreicht, daß jeweils in geschlossener, vertikaler Stellung der Flügelfelder betrachtet, sich die Außenschale und der Kanal von der durch die Wulstachse gehenden Horizontalebene in einem Umfangswinkelbereich von mindestens 65° nach oben erstrecken, daß die Nase etwa in Höhe der Horizontalebene angeordnet ist und sich der Schalenabschnitt bis etwa in die Höhe der Horizontalebene in unmittelbare Nähe der Nase erstreckt, daß die äußere Mantelfläche der Außenschale im Bereich der Horizontalebene in größtmöglicher Nähe zur Flügelfeldaußenseite angeordnet ist und ihr horizontaler Abstand zur Flügelfeldaußenseite bzw. einem dort angeordneten Profilaußenschenkel der oberen Profilleiste maximal 6 mm beträgt, und daß die innere Mantelfläche der Außenschale einem an das obere Ende derselben angrenzenden Winkelbereich eine radial nach außen versetzte Ausbauchung aufweist.

Die Erfindung geht also von dem Gedanken aus, die äußere Schale als Schutzschale zu verwenden, die auch bei gegenseitig verschwenkten Flügelfeldern den durch das Verschwenken entstehenden Spalt zwischen den benachbarten Profilleisten ganz oder weitgehend verschließt. Hierbei muß sich die Außenschale bei maximaler Verschwenkung zweier benachbarter Flügelfelder so weit nach oben erstrecken, daß kein Finger oder Teile der Hand zwischen die Nase und den oberen Rand der Außenschale gesteckt werden können. Am besten wäre es natürlich, wenn die Außenschale auch in maximal verschwenkter Stellung zweier benachbarter Flügelfelder aus dem Kanal überhaupt nicht austritt, was sich jedoch nicht immer erreichen läßt, da bei der Montage und Demontage des Sektionaltores jeweils zwei benachbarte Flügelfelder aneinander einhängbar bzw. voneinander aushängbar sein sollen. Damit die Außenschale ihre Schutzwirkung voll entfalten kann, ist es auch erforderlich, daß ihre Mantelfläche im Bereich der Horizontalebene, also dort, wo bei geschlossenem Tor die Nase liegt, möglichst dicht an der Flügelfeldaußenseite angeordnet ist. Wenn nämlich dort nur ein sehr schmaler Absatz (oder kein Absatz) vorhanden ist, dann werden die Finger durch die Nase nach außen gedrückt und können nicht eingeklemmt werden. Im übrigen verhindert die sich weit nach oben erstreckende Außenschale das Eindringen von Wasser.

Vorteilhafte Ausgestaltungen der Erfindung sind in den Unteransprüchen gekennzeichnet.

Die Erfindung ist in folgendem, anhand von in der Zeichnung dargestellten Ausführungsbeispielen näher erläutert. Es zeigen:
- Figur 1: eine Stirnansicht eines ersten Ausführungsbeispieles des Scharniers in geschlossener Stellung der Flügelfelder,
- Figur 2: die Stirnansicht zweier beim Öffnen oder Schließen des Sektional-Tores gegeneinander verschwenkter Flügelfelder.
- Figur 3: eine Teilstirnansicht eines zweiten Ausführungsbeispieles.

In der Zeichnung sind von zwei benachbarten, übereinander angeordneten Flügelfeldern 1, 2 jeweils nur der obere bzw. untere Längsrand dargestellt. Die beiden Flügelfelder 1, 2 weisen identischen Aufbau auf. Am oberen, horizontalen Längsrand des unteren Flügelfeldes 1 ist eine obere Profilleiste 3 vorgesehen. Diese weist einen Längswulst 4 mit im wesentlichen zylindrischer Mantelfläche 4a auf. Die Mantelfläche 4a ist mit einer Ausnehmung 4b versehen, damit die am unteren Rand des oberen Flügelfeldes 2 angeordnete Profilleiste 5 in einer nur während der Montage vorhandenen, extremen Schwenkstellung mit ihrer Lagerschale 6 eingehängt oder ausgehängt werden kann. Die Wulstachse A des Längswulstes 4 ist gegenüber einem an der Flügelfeldinnenseite, die gemäß der Zeichnung links von den beiden Flügelfeldern 1, 2 ist, angeordneten Profilinnenschenkel 7 um mindestens den halben Wulstdurchmesser D versetzt angeordnet, damit der Längswulst 4 an der Flügelinnenseite nicht vorsteht. Der Längswulst 4 ist von einer Außenschale 8 mit radialem Abstand teilweise umgeben. In geschlossener, vertikaler Stellung der Flügelfelder 1, 2, die in Figur 1 dargestellt ist, erstreckt sich die Außenschale 8 von einer durch die Wulstachse A hindurchgehenden horizontalen Ebene H-H in einem Umfangswinkelbereich µ von mindestens 65°, vorzugsweise etwa 75°, nach oben. Außerdem erstreckt sich die innere Mantelfläche 8a der Außenschale 8 auch von der Horizontalebene H-H gerechnet um etwa den gleichen Umfangswinkel nach unten. Auf diese Weise wird zwischen dem Längswulst 4 und der inneren Mantelfläche 8a ein zur Wulstachse A konzentrischer Raum 9 gebildet, in welchem sich die Lagerschale 6 bewegen kann. Die äußere Mantelfläche 8b der Außenschale 8 ist im Bereich der Horizontalebene H in größtmöglicher Nähe zur Flügelfeldaußenseite angeordnet. Ihr horizontaler Abstand a von der Flügelfeldaußenseite bzw. dem dort befindlichen Profilaußenschenkel 14 der oberen Profilleiste sollte maximal 6 mm, besser 5 mm oder weniger, betragen. Je kleiner der Abstand a ist, desto geringer ist die Gefahr, daß ein Finger oder auch nur Teile desselben eingeklemmt werden.

Die Lagerschale 6 der unteren Profilleiste 5 ist einseitig offen und umfaßt mit ihrer inneren Mantelfläche 6a den Längswulst 4 in einem Umfangswinkelbereich von etwa 210°. Sie ist einseitig offen, damit die Lagerschale 6 in extremer Schwenkstellung bei der Montage am Längswulst 4 eingehängt bzw. ausgehängt werden kann, wie es beispielsweise in dem EP 31 970 B1 oder der GB 2 157 752 A gezeigt und beschrieben ist. Die Lagerschale 6 ist mit ihrer inneren Mantelfläche 6a auf der Mantelfläche 4a des Längswulstes 4 drehbar gelagert. Die äußere Mantelfläche 6b der Lagerschale 6 ist von der inneren Mantelfläche 8a der Außenschale 8 mit geringem Abstand umgeben. An die äußere Mantelfläche 6b der Lagerschale 6 grenzt ein zur Wulstachse A konzentrischer Kanal 10 an, in welchen in geschlossener Stellung der Flügelfelder die Außenschale 8, wie es in Figur 1 dargestellt ist, vollständig eintaucht.

Der Kanal 10 ist zur Flügelfeldaußenseite, also gemäß der Zeichnung nach rechts, hin von einem zur Wulstachse A konzentrischen Schalenabschnitt 11 begrenzt. Der Schalenabschnitt 11 umgibt mit seiner inneren Mantelfläche 11a die äußere Mantelfläche 8b der Außenschale 8 mit geringem Abstand von 1 mm oder weniger. Der äußere Schalenabschnitt 11 erstreckt sich in geschlossener Stellung der Flügelfelder 1, 2 etwa bis in die Höhe der Horizontalebene H-H nach unten und bildet zusammen mit dem Profilaußenschenkel 12 der unteren Profilleiste 5 eine Nase 13, die etwa in der Höhe der Horizontalebene H-H angeordnet ist. Die der Außenschale 8 zugekehrte Begrenzungsfläche 13a der Nase 13 ist zweckmäßig konvex gekrümmt, wodurch die Nase 13 verhältnismäßig schmal wird und nur eine sehr schmale, nach unten gerichtete Fläche aufweist.

Durch die vorstehend beschriebenen Ausgestaltungen der Profilleisten 3, 5 wird erreicht, daß am Übergang von der Mantelfläche 8b zu dem Profilaußenschenkel 14 der oberen Profilleiste 3 nur ein sehr schmaler Absatz 15 entsteht. Dieser Absatz kann noch dadurch verschmälert werden, daß die in geschlossener Stellung der Flügelfelder der konvex gekrümmten Begr n ungsfläche 13a gegenüberliegende Fläche der Außenschale 8a konkav gekrümmt ist, d.h. in geschlossener Stellung der Flügelfelder in etwa konzentrisch zur Begrenzungsfläche 13 verläuft. Diese Ausgestaltung hat den Zweck, daß der Absatz 15 sehr schmal wird und außerdem wird durch die konkave Ausrundung verhindert, daß ein Finger oder Teile desselben zwischen der Nase 13 und dem Absatz 15 eingeklemmt werden können. Hierbei ist zu berücksichtigen, daß in der Zeichnung die Profilleisten 3, 5 etwa in doppelter Größe dargestellt sind. Die äußere Mantelfläche 8b kann auch mit einer Schrägfläche in den Profilaußenschenkel 14 übergehen.

Wie man aus Figur 1 erkennen kann, weist das Sektional-Tor dank der speziellen Ausgestaltung der Profilleisten 1, 2 eine sehr geschlossen wirkende Außenseite auf. Zwischen dem unteren Rand der Nase 13 und dem angrenzenden schmalen Absatz 15 ist nur ein sehr kleiner Zwischenraum vorhanden. Wenn die Flügelfelder des Sektional-Tores beim Öffnen desselben hochgezogen werden, dann verschwenkt das obere Flügelfeld 2 jeweils gegenüber dem darunter befindlichen Flügelfeld 1 im oberen Bereich des Tores allmählich aus einer vertikalen in eine horizontale Stellung. Der dabei auftretende Schwenkwinkel α zwischen den Flügelfeldinnenseiten zweier benachbarter Flügelfelder wird jedoch dabei niemals kleiner als etwa 115°. Wie man aus Figur 2 erkennen kann, verläßt die Außenschale 8 auch bei maximaler Verschwenkung um den Winkel α den Kanal 10 nicht. Hierdurch wird erreicht, daß ein Finger oder Teile der Hand immer nur bis maximal zur äußeren Mantelfläche 8b der Außenschale 8 gelangen können. Da die äußere Mantelfläche 8b bis zur Nase 13 reicht und die Nase 13 sowie auch der Absatz 15 verhältnismäßig schmal sind, wird ein Finger F, der beispielsweise an der äußeren Mantelfläche 8b anliegt, wie es in Figur 3 dargestellt ist, durch die Nase 13 einfach nach außen weggedrückt, wenn das obere Flügelfeld 2 beim Schließen des Sektionaltores wieder in seine vertikale Stellung zurückgeschwenkt wird. Ein Einquetschen eines Fingers zwischen der etwa nur 3 mm breiten Nase und dem Absatz 15, der etwa die gleiche Breite aufweist, ist nicht möglich, zumal an dem Absatz 15 die konkave und zur Flügelfeldaußenseite hin zusätzlich noch eine konvexe Abrundung vorgesehen sind.

Bei dem in Figur 1 und 2 dargestellten Ausführungsbeispiel bestehen die beiden Profilleisten 3, 5 aus Kunststoff. Hierbei können sie zusammen mit dem Flügelfeld 1 und 2, welches sie oben und
unten begrenzen, aus einem Stück bestehen. Es ist jedoch auch möglich, die Profilleisten 3, 5 als separate Profile, beispielsweise als Aluminium-Strangpreßprofile, herzustellen und dann mit Blechplatten zu verbinden, welche die innere und die äußere Begrenzungsfläche eines Flügelfeldes bilden, wie es beispielsweise in der GB 2 157 752 gezeigt ist. Der Raum zwischen den beiden Blechplatten wird ausgeschäumt.

Zusätzlich zu den bereits erwähnten Vorteilen hat die erfindungsgemäße Ausgestaltung des Scharniers den Vorteil, daß in die Scharnierverbindung auch bei starkem Winddruck kein Wasser von außen eindringen kann. Die sich über die Horizontalebene H-H verhältnismäßig weit nach oben erstreckende Außenschale 8 verhindert nämlich das Eindringen von Wasser.

Bei dem in Figur 3 dargestellten Ausführungsbeispiel wurden die gleichen Bezugszeichen verwendet wie bei dem Ausführungsbeispiel gemäß Figur 1 und 2. Obige Beschreibung trifft sinngemäß auch auf Figur 3 zu. Dort geht jedoch die äußere Mantelfläche 6b der Außenschale 8 tangential in den an der Flügelaußenseite angeordneten Außenschenkel 14 der oberen Profilleiste 3 über, so daß keinerlei Absatz vorhanden ist, zwischen dem und der Nase 13 eine Quetschgefahr bestehen würde.

## Patentansprüche

1. Scharnier zur gelenkigen, aushängbaren Verbindung zweier benachbarter Flügelfelder (1, 2) eines Sektional-Tores (Gliedertores), mit einer oberen Profilleiste (3), die in geschlossener, vertikaler Stellung der Flügelfelder betrachtet, am oberen horizontalen Längsrand eines Flügelfeldes (1) angeordnet ist und einen Längswulst (4) mit im wesentlichen zylindrischer Mantelfläche (4a) aufweist, dessen Wulstachse (A) gegenüber einem an der Flügelfeldinnenseite angeordneten Profil innenschenkel (7) zur Flügelfeldaußenseite hin mindestens um den halben Wulstdurchmesser versetzt ist und der von einer Außenschale (8) mit radialem Abstand teilweise umgeben ist, und mit einer unteren Profilleiste (5), die am unteren Längsrand des anderen Flügelfeldes (2) angeordnet ist, eine den Längswulst (4) der oberen Profilleiste (3) des darunter angeordneten Flügelfeldes (1) teilweise in einem Umfangswinkelbereich von mehr als 180° konzentrisch umfassende, einseitig offene Lagerschale (6) aufweist, die mit ihrer inneren Mantelfläche (6a) auf der Mantelfläche (4a) des Längswulstes (4) drehbar gelagert ist und deren äußere Mantelfläche (6b) von der inneren Mantelfläche (8a) der Außenschale (8) mit geringem Abstand umgeben ist und die sich in geschlossener Stellung der Flügelfelder (1, 2) von einer durch die Wulstachse (A) verlaufenden Horizontalebene (H-H) aus um mindestens 60° Umfangswinkel nach unten erstreckt, wobei die Mantelfläche (4a) des Längswulstes (4) mit einer Ausnehmung (4b) versehen ist, damit die am unteren Rand des oberen Flügelfeldes (2) angeordnete Profilleiste (5) in einer nur während der Montage vorhandenen, extremen Schwenkstellung mit ihrer Lagerschale (6) eingehängt oder ausgehängt werden kann, und wobei an die äußere Mantelfläche (6b) der Lagerschale (6) ein zur Wulstachse (A) konzentrischer Kanal (10) angrenzt, in welchem in geschlossener Stellung der Flügelfelder (1, 2) die Außenschale (8) vollständig eintaucht, und der zur Flügelfeldaußenseite hin von einem zur Wulstachse (A) konzentrischen Schalenabschnitt (11) begrenzt ist, der die äußere Mantelfläche (8b) der Außenschale (8) mit geringem Abstand umgibt und dessen unteres Ende mit einem an der Flügelfeldaußenseite angeordneten Profilaußenschenkel (12) in Verbindung steht, wodurch eine zur darunter liegenden oberen Profilleiste (3) hin gerichtete Nase (13) gebildet ist, **dadurch gekennzeichnet**, daß jeweils in geschlossener, vertikaler Stellung der Flügelfelder (1, 2) betrachtet, sich die Außenschale (8) und der Kanal (10) von der durch die Wulstachse (A) gehenden Horizontalebene (H-H) in einem Umfangswinkelbereich (µ) von mindestens 65° nach oben erstrecken, daß die Nase (13) etwa in Höhe der Horizontalebene (H-H) angeordnet ist und sich der Schalenabschnitt (11) etwa in die Höhe der Horizontalebene (H-H) in unmittelbare Nähe der Nase (13) erstreckt, daß die äußere Mantelfläche (8b) der Außenschale (8) im Bereich der Horizontalebene (H-H) in größtmöglicher Nähe zur Flügelfeldaußenseite angeordnet ist und ihr horizontaler Abstand (a) zur Flügelfeldaußenseite bzw. einem dort angeordneten Profilaußenschenkel (14) der oberen Profilleiste (3) maximal 6 mm beträgt, und daß die innere Mantelfläche (8a) der Außenschale (8) in einem an das obere Ende (8c) derselben angrenzenden Winkelbereich (β) eine radial nach außen versetzte Ausbauchung (16) aufweist.

2. Scharnier nach Anspruch 1, **dadurch gekennzeichnet**, daß sich die Außenschale (8) und der Kanal (10) von der Horizontalebene (H-H) in einem Umfangswinkelbereich (µ) von etwa 75° nach oben erstrecken.

3. Scharnier nach Anspruch 1 oder 2, **dadurch gekennzeichnet**, daß der horizontale Abstand (a) der äußeren Mantelfläche (8b) der Außenschale (8) von dem Profilaußenschenkel (14) maximal 5 mm beträgt.

4. Scharnier nach einem der Ansprüche 1 bis 3, **dadurch gekennzeichnet**, daß die der Außenschale (8) zugekehrte Begrenzungsfläche (13a) der Nase (13) konvex gekrümmt ist.

5. Scharnier nach Anspruch 4, **dadurch gekennzeichnet**, daß die in geschlossener Stellung der Flügelfelder (1, 2) die der konvex gekrümmten Begrenzungsfläche (13a) gegenüberliegende Begrenzungsfläche (15) der Außenschale (8) konkav gekrümmt ist.

6. Scharnier nach einem der Ansprüche 1 - 5, **dadurch gekennzeichnet**, daß die äußere Mantelfläche (8b) der außenschale (8) mit einer Schrägfläche in den Profilaußenschenkel (14) übergeht.

7. Scharnier nach einem der Ansprüche 1 - 5, **dadurch gekennzeichnet**, daß die äußere Mantelfläche (8b) der Außenschale (8) tangential in den Profilaußenschenkel (14) übergeht.

## Claims

1. Hinge for making a demountable hinged connection between two adjacent winged sections (1, 2) of a sectional gate (articulated gate), having an upper profile ridge (3) which, viewed in the closed vertical position of the winged sections, is disposed on the upper horizontal longitudinal edge of a winged section (1) and has a longitudinal bead (4) with an essentially cylindrical surface area (4a), the axis (A) of which bead, in relation to a profile inner limb (7) disposed on the inner side of the winged section, is displaced towards the outer side of the winged section by at least half the diameter of the bead, and which is partially surrounded by an outer shell (8) at a radial distance, the hinge also having a lower profile ridge (5) which is disposed on the lower longitudinal edge of the other winged section (2), has a bearing shell (6) which is open at one side and partially surrounds, concentrically and in a region with an angle at the circumference of more than 180°, the longitudinal bead (4) of the upper profile ridge (3) of the winged section (1) arranged below it, and which is rotatably mounted with its inner surface area (6a) on the surface area (4a) of the longitudinal bead (4), and whose outer surface area (6b) is surrounded at a small distance by the inner surface area (8a) of the outer shell (8), and which, in the closed position of the winged sections (1, 2), extends from a horizontal plane (H-H), running through the bead axis (A), downwards with an angle at the circumference of at least 60°, the surface area (4a) of the longitudinal bead (4) being provided with a recess (4b) so that the profile ridge (5) arranged on the lower edge of the upper winged section (2) can be suspended or removed with its bearing shell (6) in an extreme swivelled position present only during assembly, and a channel (10), concentric with the bead axis (A), adjoining the outer surface area (6b) of the bearing shell (6), into which channel the outer shell (8) inserts completely, and which is delimited towards the outer side of the winged section by a shell section (11) which is concentric with the bead axis (A) and which surrounds the outer surface area (8b) of the outer shell (8) at a small distance and the lower edge of which is connected with a profile outer limb (12) arranged on the outer side of the winged section, whereby a nose (13) is formed, orientated towards the upper profile ridge (3) lying below same, **characterised in that**, viewed respectively in the closed vertical position of the winged sections (1, 2), the outer shell (8) and the channel (10) extend from the horizontal plane (H-H) going through the bead axis (a) upwards in a region with an angle at the circumference (µ) of at least 65°, in that the nose (13) is disposed approximately at the height of the horizontal plane (H-H) and the shell section (11) extends roughly to the height of the horizontal plane (H-H) in the immediate proximity of the nose (13), in that the outer surface area (8b) of the outer shell (8) is arranged in the region of the horizontal plane (H-H) as near as possible to the outer side of the winged section, and its horizontal distance (a) from the outer side of the winged section, or a profile outer limb (14) of the upper profile ridge (3) arranged there, is 6 mm at the most, and in that the inner surface area (8a) of the outer shell (8), in an angle region (β) bordering the upper end (8c) of same, has a bulge (16) displaced radially towards the outside.

2. Hinge according to claim 1, **characterised in that** the outer shell (8) and the channel (1) extend from the horizontal plane (H-H) in a region with an angle at the circumference (µ) of approximately 75°.

3. Hinge according to claim 1 or 2, **characterised in that** the horizontal distance (a) of the outer surface area (8b) of the outer shell (8) from the profile outer limb (14) is 5 mm at the most.

4. Hinge according to one of claims 1 to 3, **characterised in that** the periphery (13a) of the nose (13) facing the outer shell (8) is curved convex.

5. Hinge according to claim 4, **characterised in that** the periphery (15) of the outer shell (8), lying opposite the convex curved periphery (13a) in the closed position of the winged sections (1, 2), is curved convexly.

6. Hinge according to one of claims 1 - 5, **characterised in that** the outer surface area (8b) of the outer shell (8) passes with a sloping surface into the profile outer limb (14).

7. Hinge according to one of claims 1 - 5, **characterised in that** the outer surface area (8b) of the outer shell (8) passes tangentially into the profile outer limb (14).

## Revendications

1. Charnière pour la jonction articulée et démontable de deux lames (1, 2) d'une porte sectionnelle (Porte articulée), avec un profilé supérieur (3) qui, vu en position fermée verticale de la lame, est placé sur le bord longitudinal supérieur horizontal d'une lame (1), et qui présente un bourrelet longitudinal (4) avec une surface de l'enveloppe (4a) essentiellement cylindrique, dont l'axe du bourrelet (A) est décalé d'au moins la moitié du diamètre du bourrelet par rapport à un côté intérieur du profilé (7) disposé sur la face intérieure de la lame, en direction de la face extérieure de la lame et partiellement entouré d'une coquille extérieure (8) à écartement radial, et avec un profilé (5) inférieur placé sur le bord longitudinal inférieur de l'autre lame (2), présente une coquille de coussinet (6) ouverte d'un côté du bourrelet longitudinal (4) du profilé (3) supérieur de la lame (1) placée en-dessous partiellement dans un angle périphérique de plus de 180° concentriquement, coussinet qui avec la surface intérieure de son enveloppe (6a) est pivotant sur la surface de l'enveloppe (4a) du bourrelet longitudinal (4), et dont la surface de l'enveloppe extérieure (6b) est entourée de la surface de l'enveloppe intérieure (8a) de la coquille extérieure (8) avec un moindre écartement et qui, en position fermée des lames (1, 2), s'étend vers le bas à partir d'un niveau horizontal (H-H) passant au travers de l'axe du bourrelet (A) de la valeur d'un angle périphérique d'au moins 60°, la surface de l'enveloppe (4a) du bourrelet longitudinal (4) étant munie d'un creux (4b), de sorte que le profilé (5) placé sur le bord inférieur de la lame supérieure (2) peut être accroché ou décroché avec son coussinet (6) dans une position pivotée extrême présente uniquement lors du montage, et un canal concentrique (10) en direction de l'axe du bourrelet (A) étant adjacent à la surface de l'enveloppe extérieure (6b) du coussinet (6), canal dans lequel en position fermée des lames (1, 2) la coquille extérieure (8) plonge entièrement, et qui est limité du côté extérieur des lames en direction de l'axe du bourrelet (A) par une section de coquille concentrique (11), qui entoure étroitement la surface de l'enveloppe extérieure (8b) de la coquille extérieure (8) et dont l'extrémité inférieure est reliée à un côté extérieur du profilé (12) placé sur la face extérieure des lames, formant ainsi un bec (13) orienté vers le profilé (3) supérieur situé en-dessous, **caractérisée en ce que** en position respectivement fermée et verticale des lames (1, 2), la coquille extérieure (8) et le canal (10) s'étendent vers le haut à partir du niveau horizontal (H-H) passant par l'axe du bourrelet (A) dans un angle périphérique (µ) d'au moins 65°, en ce que le bec (13) est placé à peu près à hauteur du niveau horizontal (H-H) et que la section de la coquille (11) s'étend environ à peu près à hauteur du niveau horizontal (H-H) à proximité directe du bec (13), que la surface de l'enveloppe extérieure (8b) de la coquille extérieure (8) est placée dans la zone du niveau horizontal (H-H) aussi près que possible du côté extérieur des lames, et que son écartement horizontal (a) par rapport à la face extérieure des lames, ou à un côté extérieur du profilé (14) du profilé (3) supérieur, est de 6 mm maximum, et que la surface d'enveloppe intérieure (8a) de la coquille extérieure (8) présente une protubérance (16) radiale décalée vers l'extérieur dans une zone de l'angle (β) adjacent à l'extrémité supérieure (8c) de celle-ci.

2. Charnière selon la revendication 1, **caractérisée en ce que**, la coquille extérieure (8) et le canal (10) s'étendent d'environ 75° vers le haut à partir du niveau horizontal (H-H) dans une zone de l'angle périphérique (µ).

3. Charnière selon la revendication 1 ou 2, **caractérisée en ce que** l'écartement horizontal (a) de la surface de l'enveloppe extérieure (8b) de la coquille extérieure (8) par rapport au côté extérieur du profilé (14) est de 5 mm maximum.

4. Charnière selon l'une des revendications 1 à 3, **caractérisée en ce que** la surface de limitation (13a) du bec (13) opposée à la coquille extérieure (8) est courbée de façon convexe.

5. Charnière selon la revendication 4, **caractérisée en ce que**, en position fermée des lames (1, 2), la surface de limitation (15) de la coquille extérieure (8), située à l'opposé de la surface de limitation (13a) courbée de façon convexe, est courbée de façon concave.

6. Charnière selon l'une des revendications 1 à 5, **caractérisée en ce que** la surface de l'enveloppe extérieure (8b) de la coquille extérieure (8) se transforme en surface oblique dans le côté extérieur du profilé (14).

7. Charnière selon l'une des revendications 1 à 5, **caractérisée en ce que** la surface extérieure de l'enveloppe (8b) de la coquille extérieure (8) se transforme tangentiellement dans le côté extérieur du profilé (14).
